# EUROPÄISCHE PATENTSCHRIFT

(11) **EP 3 930 538 B1**
(45) Veröffentlichungstag und Bekanntmachung des Hinweises auf die Patenterteilung: **04.09.2024**
(21) Anmeldenummer: 20707047.5
(22) Anmeldetag: 20.02.2020
(51) Int. Cl.: A46D 3/04, A46B 3/20, A46D 3/00, A46D 3/08

(54) **VERFAHREN ZUM HERSTELLEN EINER BÜRSTE SOWIE BORSTENTRÄGER UND MAGAZIN ZUR DURCHFÜHRUNG DES VERFAHRENS**
METHOD FOR PRODUCING A BRUSH, AND BRISTLE CARRIER AND MAGAZINE FOR CARRYING OUT THE METHOD
PROCÉDÉ DE FABRICATION D'UNE BROSSE AINSI QUE SUPPORT DE SOIES ET MAGASIN POUR L'EXÉCUTION DU PROCÉDÉ

(30) Priorität: 01.03.2019 DE 102019105305
(43) Veröffentlichungstag der Anmeldung: 05.01.2022
(73) Patentinhaber: GB Boucherie NV, 8870 Izegem (BE)
(72) Erfinder: BOUCHERIE, Bart Gerard, 8870 Izegem (BE)
(74) Vertreter: Prinz & Partner mbB
(86) Internationale Anmeldenummer: PCT/EP2020/054550
(87) Internationale Veröffentlichungsnummer: WO 2020/178040

(56) Entgegenhaltungen:
- EP-A1- 0 355 412
- EP-A1- 0 355 412
- WO-A1-2013/133848
- WO-A1-2013/133848
- WO-A1-2018/177592
- WO-A1-2018/177592

## Beschreibung

Die Erfindung betrifft ein Verfahren zum Herstellen einer Bürste sowie einen Borstenträger und ein Magazin.

Beim Herstellen von Bürsten, insbesondere Zahnbürsten, haben sich das Befestigen der Borstenbündel mittels Anker und das ankerlose Befestigen der Borstenbündel in der Praxis durchgesetzt. Die vorliegende Erfindung betrifft ausschließlich die ankerlose Befestigung. Dabei wird ein vorher gespritzter Borstenträger beim Spritzvorgang mit Öffnungen versehen, in die Borstenbündel gesteckt werden. Die rückseitigen Enden der Borsten eines Borstenbündels werden, bevor das Büschel in die Öffnungen gesteckt wird, durch thermisches Erwärmen miteinander verschmolzen. Dabei entsteht eine Materialverdickung, die ähnlich einem Pilz sein kann. Dieses Verschmelzen der einzelnen Borsten erfolgt mittels Heißluft oder eines Stempels.

Aus der DE 10 2016 107 759 A1 und der WO 2018/177592 A1 ist ein Verfahren bekannt, welches sich mit einer neuartigen Befestigung der Borstenbündel am Borstenträger beschäftigt. Hierzu wird nach dem Einsetzen der Borsten in die sogenannte Verankerungsöffnung der Borstenträger vorderseitig erwärmt und mit Druck beaufschlagt, sodass die die Aufnahmeöffnung umgebende Wand im Bereich ihrer Mündung zur Vorderseite umgeformt wird und sich verengt, sodass das Borstenbündel mit seinem verdickten Ende in der Verankerungsöffnung fixiert ist. Die Vorderseite des Borstenträgers wird dabei auf eine Temperatur gebracht, die unterhalb der Schmelztemperatur des Borstenmaterials und/oder des Borstenträgermaterials liegt, insbesondere höchstens 85 % in °C der jeweiligen Schmelztemperatur beträgt. Die Wärme, die auf den Borstenträger aufgebracht wird, wird über ein Werkzeugteil eingebracht, welches als Magazin oder Lochplatte bezeichnet wird. In dem Magazin bzw. der Lochplatte sind Öffnungen, die die Borstenbündel aufgenommen haben und aus denen die Borstenbündel heraus in die Verankerungsöffnungen eingedrückt werden. Dieses Verfahren hat den Vorteil, dass die Borstenbündel ohne zusätzliche Ankermittel extrem auszugsfest im Borstenträger gehalten werden. Zudem wird die Verankerungsöffnung um jedes Borstenbündel enger gemacht, sodass sich hier keine Verunreinigungen am Übergang in die Verankerungsöffnung festsetzen können.

Die WO 2013/133848 A1 beschreibt eine Zahnbürste, bei der verschiedene Abschnitte des plättchenartigen Borstenträgers, die mehrere Borstenbündel tragen, zueinander flexibel ausgeführt sind. Die Borstenbündel werden dabei durch Durchgangsöffnungen im Borstenträger gesteckt und rückseitig geschmolzen. Spalte zwischen den einzelnen Abschnitten werden mit einem weichen Kunststoff ausgespritzt, wobei beim Spritzvorgang auch noch vorstehende Reinigungsfortsätze entstehen. Der so bestückte Borstenträger wird anschließend in einen Bürstenkopf eingedickt.

Aus der EP 0 355 412 A1 ist ein Verfahren zum Herstellen von Bürsten bekannt, bei dem in einem Borstenträger Löcher vorgefertigt sind. Die Lochwand wird erwärmt und ein Borstenbündel mit einem kugelförmigen Ende, das größer als der Querschnitt des Lochs ist, wird in das Loch gestoßen, sodass die Lochwand thermorelastisch nachgibt.

Die Erfindung nutzt das in der DE 10 2016 107 759 A1 gezeigte Verfahren, auch mit den dort beschriebenen Temperaturen und Drücken aus, um eine Bürste zu schaffen, die eine hohe Flexibilität der einzelnen Borstenbündel relativ zu anderen Borstenbündeln aufweist.

Die individuelle Beweglichkeit der Borstenbündel zum Bürstenstiel ist für viele Anwendungen zunehmend gewünscht. Die WO 2006/131397 A1 zeigt hierzu eine Borstenträgerplatte, die über gelenkige Füßchen am Borstenträger in alle Richtungen beweglich gelagert ist. Die einzelnen Borstenbündel stecken dabei in hülsenartigen, hochelastischen Aufnahmen, die wesentlich weicher sind als der Borstenträger. Sie sollen ein Ausweichen der Borstenbündel erlauben.

Ein ähnliches Verfahren zeigt die WO 97/20484 A1, bei der die Borstenbündel ebenfalls in einer weichen, elastischen Masse aufgenommen sind, die hülsenartige Fortsätze hat und die in einem harten Bürstenträger aufgenommen ist.

Aufgabe der Erfindung ist es, ein Verfahren zum Herstellen einer Bürste anzugeben, welches einfach und sicher durchzuführen ist, zu einer hohen Qualität der Bürste führt und die Elastizität und Beweglichkeit der Borstenbündel zum Borstenstiel sicherstellt.

Dies wird beim erfindungsgemäßen Verfahren mit folgenden Schritten gelöst:
Vorsehen eines einstückigen, spritzgegossenen Borstenträgers mit hülsenartigen, vorderseitig offenen und zur Rückseite geschlossenen Bündelaufnahmen, die jeweils über zumindest einen Verbindungssteg in eine zentrale Tragstruktur übergehen,
Umspritzen des Borstenträgers mit einem weicheren Kunststoff, d. h. einem Kunststoff, der weicher als der Kunststoff des Borstenträgers ist, unter Einbetten der Bündelaufnahmen und Ausfüllen von Zwischenräumen zwischen Bündelaufnahmen untereinander und zwischen Bündelaufnahmen und Tragstruktur,
Einschieben von Borstenbündeln in die Bündelaufnahmen, und
Umformen der Bündelaufnahmen an deren vorderem Rand unter Aufbringen von Wärme und Druck und dadurch Arretieren der Bündel in der Bündelaufnahme.

Das erfindungsgemäße Verfahren sieht im Gegensatz zum Stand der Technik vor, dass die Bündel in Bündelaufnahmen sitzen, die aus einem harten Kunststoff, d. h. aus einem härteren Kunststoff als das Umspritzmaterial, sitzen. Dieser Kunststoff wird durch die Temperatur und Wärme umgeformt, um die Bündelaufnahmen an der Mündung zusammenzudrücken und zu verengen. Die Flexibilität der einzelnen Bündel zueinander und zum Borstenstiel erfolgt dadurch, dass die hülsenförmigen Bündelaufnahmen nur über zumindest einen dünnen Steg mit der zentralen Tragstruktur verbunden sind. Der Steg wäre allerdings nicht in der Lage, die Stabilität des Borstenträgers bei der Nutzung aufrechtzuerhalten. Durch Umspritzen des Borstenträgers mit einem weicheren Kunststoff wird der gesamte dann vervollständigte Borstenträger insgesamt stabiler, er erhält eine glatte, geschlossene Außenfläche, wobei die harten Bündelaufnahmen aber im weichen Kunststoff noch nach wie vor beweglich sind.

Das Umformen der Bündelaufnahmen unter Aufbringen von Druck und Wärme erfolgt wie in der zuvor genannten DE 10 2016 107 759 A1, auf die diesbezüglich explizit Bezug genommen wird.

Die Bündelaufnahmen werden vorzugsweise, und zwar explizit nach dem Umspritzen des Borstenträgers mit dem weicheren Kunststoff, auf eine Temperatur gebracht, die höchstens 85 % in °C der Schmelztemperatur des Borstenträgermaterials beträgt.

Die Erwärmung erfolgt z. B. über ein aufgeheiztes Magazin, in dem die Bündel aufgenommen und von dem die Bündel in die Bündelaufnahmen im Borstenträger geschoben werden. Das Magazin presst gegen die Bündelaufnahmen und erwärmt diese unter gleichzeitiger Umformung am vorderen Rand, wobei "vorne" die Vorderseite der Bürste ist, von der die Bündel abstehen, und die Rückseite die üblicherweise ohne Bürsten vorgesehene, entgegengesetzte Seite der Bürste ist.

Die Rückseite des umspritzten Borstenträgers wird während des Umformens und Erwärmens aktiv gekühlt, durch eine Kühleinrichtung, vorzugsweise eine fluidgekühlte oder sogar wassergekühlte Kühleinrichtung.

Der Borstenträger kann nach dem Umspritzen zumindest einen zum angrenzenden weichen Kunststoff freiliegenden Abschnitt haben, der insbesondere die Tragstruktur ist.

Über diesen freiliegenden Abschnitt kann dann einerseits beim Umformen des umspritzten Bürstenträgers eine Abstützung erfolgen und andererseits eine Kühlung. Vorzugsweise ist eine komplementäre Aufnahme werkzeugseitig vorhanden, in die der umspritzte Borstenträger eingelegt wird und in der er abgestützt und gekühlt wird.

Nach dem Zufahren des Werkzeugs und Umformen der hülsenartigen Bündelaufnahmen wird das Werkzeug vorzugsweise in dieser Position für einige Sekunden verharren, was eine vorgegebene Haltezeit darstellt. Diese Haltezeit sollte wenigstens 1 Sekunde, insbesondere wenigstens 1,5 Sekunden und/oder maximal 3 Sekunden betragen, bevor das Werkzeug geöffnet wird.

Zusätzlich zur Haltezeit gibt es auch noch einen Zeitabschnitt, in dem das Werkzeug zuerst einmal in die Schließstellung gefahren wird und in der auch bereits Wärme in den Borstenträger eingebracht und Druck auf den Borstenträger ausgeübt wird. Der gesamte Zeitabschnitt, ab erstem Kontakt des Magazins mit dem Borstenträger bis zum Entfernen des Magazins vom Borstenträger bezeichnet man als Einwirkzeit, in der die Haltezeit einen Teilabschnitt bildet. Die Einwirkzeit beträgt vorzugsweise wenigstens 4, insbesondere wenigstens 5 Sekunden.

Um die Flexibilität der Bündelaufnahmen möglichst hoch zu halten, gleichzeitig aber den entstehenden Bürstenkopf glatt zu halten, ist vorgesehen, dass die Stege auf der Rückseite und seitlich vom weicheren Kunststoff vollständig umgeben und damit von ihm abgedeckt sind. Auch vorderseitig sind die Stege von dem weichen Kunststoff vollständig abgedeckt, jedoch stehen die Bündelaufnahmen vorderseitig gegenüber dem weichen Kunststoff vor, sodass hier der Kunststoff nicht über die gesamte Tiefe entlang der Bündelaufnahmen an diesen anliegen und die Bündelaufnahmen entlang der gesamten Tiefe stabilisieren.

Auf der Rückseite können die Bündelaufnahmen gegenüber dem weichen Kunststoff freiliegen, z.B. punktförmig, um eine Abstützung beim Umformen zu erreichen. Hierzu ist es denkbar, dass von der Rückseite der Bündelaufnahmen ein dünner Pin absteht, der dann stirnseitig gegenüber dem weichen Kunststoff freiliegt.

Die Erfindung betrifft darüber hinaus auch einen umspritzten Bürstenträger zum Herstellen einer Borste mittels des erfindungsgemäßen Verfahrens. Der Bürstenträger ist durch einen spritzgegossenen Bürstenträger mit mehreren hülsenartigen, vorderseitig offenen und zur Rückseite geschlossenen Bündelaufnahmen gebildet, die jeweils über vorzugsweise ausschließlich einen einzigen Verbindungssteg in eine zentrale Tragstruktur übergehen, wobei der Bürstenträger mit einem weicheren Kunststoff umspritzt ist und die Bündelaufnahmen in den Kunststoff eingebettet und vorderseitig offen sind. Der Kunststoff füllt die Zwischenräume zwischen Bündelaufnahmen untereinander und zwischen Bündelaufnahmen und der Tragstruktur vollständig aus.

Vorzugsweise liegt die Tragstrukturrückseite gegenüber dem angrenzenden, weichen Kunststoff frei, sodass dann bei der Herstellung eine Abstützung an der härteren Tragstruktur möglich ist.

Die Stege haben vorzugsweise eine geringere Höhe und/oder Breite in Draufsicht auf die offene Seite der Bündelaufnahme als die Bündelaufnahmen selbst, d. h. deren Querschnitt. Damit ist sichergestellt, dass die Bündelaufnahmen per se stabil sind, sie aber relativ zur Tragstruktur und damit zum Bürstenstiel beweglich sind.

Die Tragstruktur kann einstückig in den Bürstenhals und/oder in den Bürstenstiel übergehen, d. h. Teil hiervon sein.

Generell kann als Tragstruktur ein längliches Gebilde vorgesehen sein, das zentral und langgestreckt durch den Bürstenkopf verläuft.

Die Bündelaufnahmen können, wie gesagt, auf der Vorderseite gegenüber dem weichen Kunststoff vorstehen und/oder auf der Rückseite gegenüber dem Kunststoff freiliegen, ohne vorzustehen.

Die Erfindung trifft auch ein Magazin, auch Lochplatten genannt, in welches Borstenbündel gesteckt werden, die dann rückseitig verschmolzene Enden haben, wobei über das Magazin die Deformation der Bündelaufnahmen erfolgt. Das erfindungsgemäße Magazin hat Löcher zur Aufnahme der Borstenbündel, wobei die Löcher an ihrem den Bündelaufnahmen nahen Ende einen vergrößerten Querschnitt aufweisen, um einzelne Vertiefungen zu bilden, in die die Bündelaufnahmen eindringen und sich seitlich beim Umformen abstützen, wobei die Vertiefungen über eine Stufe in einen verringerten Lochquerschnitt übergehen und die Vertiefungen an einer konisch zulaufenden Stufe enden.

Durch die Vertiefungen können die hülsenförmigen Bündelaufnahmen seitlich abgestützt werden, wenn sie verformt werden. Die Verformung erfolgt insbesondere mittels einer konisch zulaufenden Stufe an der Stirnseite der Bündelaufnahmen. Bündelaufnahmen selbst können im nicht verformten Zustand eine entsprechende konische Form an ihrem freien Ende haben. Dadurch wird verhindert, dass bei Druckbeaufschlagung die hülsenförmigen Bündelaufnahmen durch den stirnseitigen Druck nach außen ausbauchen und eine nicht exakt vorbestimmbare Geometrie erhalten.

Ferner kann das Magazin eine integrierte Heizeinrichtung aufweisen.

Weitere Merkmale und Vorteile der Erfindung ergeben sich aus der nachfolgenden Beschreibung und aus den nachfolgenden Zeichnungen, auf die Bezug genommen wird. In den Zeichnungen zeigen:
- Figur 1 eine Querschnittsansicht durch eine erfindungsgemäß hergestellte Bürste in Form einer Zahnbürste mit einem erfindungsgemäßen Borstenträger gemäß der Linie I-I in Figur 2,
- Figur 2 eine Draufsicht auf den erfindungsgemäßen, umspritzten Borstenträger, der in Figur 1 vorhanden ist,
- Figur 3 eine Rückseite der Bürste nach Figur 1,
- Figur 4 eine Schnittansicht durch ein Werkzeug samt erfindungsgemäßem Magazin und einen in das Werkzeug eingelegten, erfindungsgemäßen Borstenträger, geschnitten längs der Linie IV-IV in Figur 2 vor dem Umformen,
- Figur 5 eine Schnittansicht durch ein Werkzeug samt erfindungsgemäßem Magazin und einen in das Werkzeug eingelegten, erfindungsgemäßen Borstenträger, geschnitten längs der Linie IV-IV in Figur 2 beim Umformen, und
- Figur 6 eine vergrößerte Ansicht des Werkzeugs und des umgeformten Borstenträgers in einem Detail.

In Figur 1 ist eine Zahnbürste gezeigt, mit einem Borstenträger 10, aus thermoplastischem Kunststoff, der in diesem Fall einen Abschnitt hat, der in den Bürstenkopf 12 ragt und den Bürstenhals 16 sowie den Stiel 14 umfasst.

Der Borstenträger 10 ist in Figur 2 detaillierter dargestellt. Der Hals 16 geht dabei einstückig in eine zentrale, eine Fortsetzung des Halses 16 darstellende längliche Tragstruktur 18 über, die Teil des Bürstenkopfs 12 ist. Die Tragstruktur 18 ist ein einstückiger Abschnitt, der in der Mitte, d. h. in der Längsachse der Zahnbürste, angeordnet ist.

Von der Tragstruktur 18 und einstückig mit ihr verbunden stehen seitliche Stege 20 ab, die zu hülsenförmigen Bündelaufnahmen verlaufen und einstückig in diese Bündelaufnahmen 22 übergehen.

Die Bündelaufnahmen 22 sind zur Vorderseite offen und zur Rückseite (siehe Figur 1) geschlossen, haben also eine Topfform.

Dadurch, dass die Stege 20 sowohl in ihrer Breite, die in Figur 2 zu sehen ist, als auch in ihrer Höhe, die zum Teil in Figur 4 zu sehen ist, geringer als die entsprechende Bündelaufnahme 22 ist, bilden die Stege 20 eine Art flexible Brücke zwischen der Bündelaufnahme 22 und der Tragstruktur 18, sodass diese Bündelaufnahmen 22 in allen Richtungen flexibel an der Tragstruktur 18 angebracht sind.

Der Borstenträger 10 wird, bevor er mit Borstenbündeln 24 befüllt wird, mit einem weichen Kunststoff 26 umspritzt, und zwar im Bereich des Bürstenkopfs 12. In Figur 2 ist mit unterbrochenen Linien der Umriss des weichen Kunststoffs 26 dargestellt. "weich" bedeutet weicher als der Kunststoff des Borstenträgers 10.

Der weiche Kunststoff 26 füllt die Zwischenräume zwischen benachbarten Bündelaufnahmen 22 und ihren Stegen 20 sowie zwischen den Bündelaufnahmen 22 und der Tragstruktur 18 komplett aus.

Der weiche Kunststoff 26 deckt auch rückseitig (siehe Figur 3) und seitlich als auch die Stege 20 ab, sodass diese von der Rückseite nicht zu ertasten sind.

Optional können die Bündelaufnahmen 22 rückseitig punktförmig freiliegen. Seitlich sind sie aber von weichen Kunststoff komplett abgedeckt.

Die zentrale Tragstruktur 18 jedoch wird rückseitig nicht vom weichen Kunststoff 26 abgedeckt und liegt rückseitig damit frei.

Vorderseitig bedeckt der weiche Kunststoff 26 alle Stege 20. Die Bündelaufnahmen 22 stehen jedoch, wie in den Figuren 1 und 4 zu erkennen ist, gegenüber dem weichen Kunststoff 26 nach vorne vor und ragen aus diesem heraus.

Im Folgenden wird das Verfahren zum Herstellen einer Bürste näher beschrieben.

Zuerst wird, wie bereits gesagt, der Borstenträger 10 gespritzt, und anschließend wird er im Bereich des Kopfes 12 mit dem weichen Kunststoff 26 umspritzt.

Anschließend wird dieser umspritzte Borstenträger 10 in ein Werkzeug, welches in den Figuren 4 und 5 dargestellt ist, eingelegt. Das Werkzeug hat eine untere Werkzeughälfte 30 mit einer Aufnahme, die der Form des umspritzten Borstenträgers 10 im Bereich des Bürstenkopfs 12 und gegebenenfalls auch dem Bereich des Halses 16 entspricht und komplementär hierzu ausgeführt ist. Damit liegt der umspritzte Borstenträger 10 rückseitig mit der Tragstruktur 18 und dem angrenzenden weichen Kunststoff 26 vollflächig auf der unteren Werkzeughälfte 30 auf.

Sofern die Bündelaufnahmen 22 rückseitig gegenüber dem Kunststoff freiliegen (ohne vorzustehen), stützen sie sich rückseitig auch direkt an der Werkzeughälfte 30 ab.

In ein sogenanntes Magazin 32, auch Lochplatte genannt, werden Borstenbündel 24 eingesetzt. Diese Borstenbündel 24 sind an einem Ende mit einer Verdickung 34 versehen, die dadurch gebildet wird, dass die Borsten eines Borstenbündels 24 miteinander verschmolzen sind. Dieses Verschmelzen kann gegebenenfalls erfolgen, nachdem die Borstenbündel 24 in das Magazin 32 gesteckt wurden.

Mit der Verdickung 34 voraus werden die Borstenbündel 24 in die vorderseitig offenen, hülsenförmigen Bündelaufnahmen 22 gesteckt, gegebenenfalls mithilfe eines Stößels oder mit Druckluft. Dies ist über entsprechende Pfeile in Figur 4 symbolisiert. Das Magazin 32 ist vorzugsweise aus Metall oder Keramik und weist eine Heizeinrichtung 36 auf, z. B. eine elektrische Heizung oder auch eine Warmwasserheizung. Alternativ wird eine Heizung an das Magazin 32 vor dem Umformvorgang angekoppelt.

Das Magazin 32 hat Löcher 33 zur Aufnahme der Borstenbündel 24, wobei die Löcher 33 an ihrem den Bündelaufnahmen 22 nahen Ende einen vergrößerten Querschnitt aufweisen, um einzelne Vertiefungen 35 zu bilden, in die die Bündelaufnahmen 22 eindringen und sich seitlich beim Umformen abstützen, wobei die Vertiefungen 35 über eine konisch zulaufende Stufe 37 in einen verringerten Lochquerschnitt übergehen und die Vertiefungen 35 an der konisch zulaufenden Stufe 37 enden.

Die Stufe kann kegelförmig oder kuppelförmig, wie in den Figuren gezeigt, ausgeformt sein.

Die Bündelaufnahmen 22 können außenseitig einen konisch zulaufenden vorderen Rand 39 haben, der optional, nicht zwingend, gegengleich zu der Vertiefung 35 und der Stufe 37 ausgebildet sein kann. In Figur 6 ist sogar zu sehen, dass die Bündelaufnahmen 22 unverformt kegelförmig am Rand waren, dass aber die Stufe 37 kuppelförmig ist und die Bündelaufnahmen 22 damit in eine Kuppelform gebracht werden.

Durch die Vertiefungen 35 können die hülsenförmigen Bündelaufnahmen 22 seitlich abgestützt werden, wenn sie verformt werden (siehe Figur 5).

Die Verformung erfolgt insbesondere mittels der konisch zulaufenden Stufe 37 an der Stirnseite der Bündelaufnahmen 22. Dadurch wird verhindert, dass bei Umformen die hülsenförmigen Bündelaufnahmen 22 durch den stirnseitigen Druck nach außen ausbauchen und eine nicht exakt vorbestimmbare Geometrie erhalten.

Mit der Unterseite des Magazins 32 voraus wird das Magazin 32 gegen den Borstenträger 10 gefahren und stößt dabei gegen die Oberseite der Bündelaufnahmen 22 (siehe Figur 5). Dadurch, dass das Magazin 32 vorderseitig erwärmt wird, wird der Kunststoff der Bündelaufnahmen 22 am vorderen Ende weich, bleibt aber unterhalb seiner Schmelztemperatur. Vorzugsweise wird die Vorderseite der Bündelaufnahmen 22 auf eine Temperatur gebracht, die höchstens 85 % in °C der Schmelztemperatur des Materials des Borstenträgers 10 entspricht. Weiter vorzugsweise ist die Temperatur des Magazins 32 bei Kontakt mit dem Borstenträger 10 auf 60 °C bis 200 °C, insbesondere auf über 80 °C, vorzugsweise unter 150 °C gebracht.

Das Magazin 32 wird auf die untere Werkzeughälfte 30 zu gefahren, sodass die Bündelaufnahmen 22 auf der Vorderseite nach innen umgeformt werden, wie dies in Figur 6 anhand der linken Bündelaufnahme 22 dargestellt ist. Der Querschnitt der Öffnung der Bündelaufnahmen 22 wird im Endbereich damit deutlich verringert, sodass, wie in Figur 6 symbolisch dargestellt wird, die dadurch entstehende verengte Öffnung deutlich kleiner ist als die Verdickung 34.

In Figur 6 ist die rechte Bündelaufnahme 22 unverformt und die mittelere ebenfalls unverformt dargestellt, wobei in der mittleren Bündelaufnahme 22 das Borstenbündel 24 eingesteckt ist. Optional kann die Bündelaufnahme 22 sogar so verpresst werden, dass sie sich um die Verdickung 34 und die anschließenden Borsten herumlegt. Alternativ hierzu ist im Bereich innerhalb der Öffnung 38, d. h. innerhalb der Bündelaufnahme 22 noch ein Spalt zwischen den Borsten und der die Bündelaufnahme 22 bildenden Wand. Jedoch ist die engste Stelle der Bündelaufnahme 22 vorzugsweise, dies ist nicht einschränkend zu verstehen, so eng, dass die außenliegenden Borsten kontaktiert werden.

Wie Figur 6 zeigt, wird die Bündelaufnahme 22 duch die Umformung axial verkürzt, von der ursprünglichen Höhe H auf die Höhe H', die um 1-1,3mm, insbesondere 1,2 mm kürzer ist.

Vorzugsweise werden Magazin 32 und Werkzeughälfte 30 auf Block gefahren (siehe Figur 5, wo der Kontakt noch nicht ganz erreicht ist), d. h. sie liegen aneinander an. Nach einer gewissen Haltezeit und Einwirkzeit wird dann das Magazin 32 nach oben weggefahren, wodurch die Bündel 24 aus den Öffnungen im Magazin 32 herauswandern.

Während des Umformens wird die untere Werkzeughälfte 30 gekühlt, weil sie mit einer aktiven Kühleinrichtung 40 versehen ist, beispielsweise durch durch Kanäle geführtes Kühlwasser. Aber auch eine eventuelle aktive Luftkühlung ist möglich. Die Temperatur des Borstenträgers 10 auf der Rückseite der Tragstruktur 18 beträgt vorzugsweise nicht über 30 °C aufgrund der Kühleinrichtung 40.

## Patentansprüche

1. Verfahren zum Herstellen einer Bürste, mit den Schritten
Vorsehen eines einstückigen, spritzgegossenen Borstenträgers (10) mit hülsenartigen, vorderseitig offenen und zur Rückseite geschlossenen Bündelaufnahmen (22), einer zentralen Tragstruktur (18) und Verbindungsstegen (18), wobei die Bündelaufnahmen (22) jeweils über zumindest einen Verbindungssteg (20) an der Tragstruktur (18) gehaltert sind und die Verbindungsstege (20) in die zentrale Tragstruktur (18) übergehen, wobei zwischen den Bündelaufnahmen (22) untereinander und zwischen Bündelaufnahmen (22) und Tragstruktur (18) Zwischenräume vorhanden sind,
Umspritzen des Borstenträgers (10) mit einem weicheren Kunststoff (26) unter Einbetten der Bündelaufnahmen (22) und Ausfüllen der Zwischenräume zwischen Bündelaufnahmen (22) untereinander und zwischen Bündelaufnahmen (22) und Tragstruktur (18) durch den weichen Kunststoff (26),
Einschieben von Borstenbündeln (24) in die Bündelaufnahmen (22), und
Umformen der Bündelaufnahmen (22) an deren vorderem Rand unter Aufbringen von Wärme und Druck und dadurch Arretieren der Borstenbündel (24) in den Bündelaufnahmen (22).

2. Verfahren nach Anspruch 1, **dadurch gekennzeichnet, dass** zum Umformen die Bündelaufnahmen (22) auf eine Temperatur erwärmt werden, die höchstens 85 % in °C der Schmelztemperatur des Materials der Bündelaufnahmen (22) beträgt.

3. Verfahren nach Anspruch 1 oder 2, **dadurch gekennzeichnet, dass** ein aufgeheiztes Magazin (32), in dem die Borstenbündel (24) aufgenommen und von dem aus die Borstenbündel (24) in die Bündelaufnahmen (22) geschoben werden, gegen die Bündelaufnahmen (22) gepresst wird und die Bündelaufnahmen (22) erwärmt und durch Aufbringen von Druck umformt.

4. Verfahren nach einem der vorhergehenden Ansprüche, **dadurch gekennzeichnet, dass** die Rückseite des umspritzten Borstenträgers (10) während des Umformens und Erwärmens aktiv gekühlt wird.

5. Verfahren nach einem der vorhergehenden Ansprüche, **dadurch gekennzeichnet, dass** der Borstenträger (10) nach dem Umspritzen mit dem weichen Kunststoff (26) rückseitig gegenüber dem angrenzenden, weicheren Kunststoff (26) freiliegt, insbesondere ausschließlich an der Tragstruktur (18).

6. Verfahren nach einem der vorhergehenden Ansprüche, **dadurch gekennzeichnet, dass** beim Umformen der umspritzte Borstenträger (10) rückseitig vollflächig in einer komplementären Aufnahme abgestützt wird.

7. Verfahren nach einem der vorhergehenden Ansprüche, **dadurch gekennzeichnet, dass** die unverformten Bündelaufnahmen (22) außenseitig einen konisch zulaufenden vorderen Rand (39) haben.

8. Verfahren nach einem der vorhergehenden Ansprüche, soweit auf Anspruch 3 rückbezogen, **dadurch gekennzeichnet, dass** das Magazin (32) Löcher (33) zur Aufnahme der Borstenbündel (24) hat, wobei die Löcher (33) an ihrem den Bündelaufnahmen (22) nahen Ende ein den Bündelaufnahmen (22) angepassten, vergrößerten Querschnitt aufweisen, um einzelne Vertiefungen (35) zu bilden, in die die Bündelaufnahmen (22) eindringen und sich seitlich beim Umformen abstützen, wobei die Vertiefungen (35) über eine Stufe (37) in einen Lochquerschnitt übergehen, der dem Borstenbündel (24) angepasst ist.

9. Umspritzter Borstenträger zur Herstellung einer Bürste mittels des Verfahrens nach einem der vorhergehenden Ansprüche, **dadurch gekennzeichnet, dass** ein spritzgegossener Borstenträger (10) mit mehreren, hülsenartigen, vorderseitig offenen und zur Rückseite geschlossenen Bündelaufnahmen (22) vorgesehen ist, wobei die Bündelaufnahmen (22) jeweils über vorzugsweise ausschließlich einen jeweils zugeordneten Verbindungssteg (20) in eine zentrale Tragstruktur (18) übergehen, wobei der Borstenträger (10) mit einem gegenüber dem Material des Borstenträgers (10) weicheren Kunststoff (26) umspritzt ist und die Bündelaufnahmen (22) in den weicheren Kunststoff (26) eingebettet und vorderseitig offen sind, wobei der weichere Kunststoff (26) die Zwischenräume zwischen Bündelaufnahmen (22) untereinander und zwischen Bündelaufnahmen (22) und Tragstruktur (18) ausfüllt.

10. Borstenträger nach Anspruch 9, **dadurch gekennzeichnet, dass** die Tragstruktur (18) und/oder die Bündelaufnahmen (22) jeweils rückseitig gegenüber dem angrenzenden, weicheren Kunststoff (26) freiliegen, vorzugsweise seitlich von ihm vollständig umgeben sind, und/oder dass die Verbindungsstege (22) rückseitig und seitlich vom weicheren Kunststoff (26) vollständig umgeben sind und nur vorderseitig gegenüber dem weicheren Kunststoff (26) freiliegen.

11. Borstenträger nach Anspruch 9 oder 10, **dadurch gekennzeichnet, dass** die Verbindungsstege (20) eine geringere Höhe und/oder Breite in Draufsicht auf die offene Seite der Bündelaufnahmen (22) gesehen haben als die Bündelaufnahmen (22).

12. Borstenträger nach einem der Ansprüche 9 bis 11, **dadurch gekennzeichnet, dass** die Tragstruktur (18) einstückig in den Bürstenhals (16) und/oder den Bürstenstiel (14) übergeht.

13. Borstenträger nach einem der Ansprüche 9 bis 12, **dadurch gekennzeichnet, dass** die Bündelaufnahmen (22) auf der Vorderseite gegenüber dem weicheren Kunststoff (26) überstehen.

14. Magazin zur Durchführung des Verfahrens nach einem der Ansprüche 1 bis 8, **dadurch gekennzeichnet, dass** das Magazin (32) Löcher (33) zur Aufnahme der Borstenbündel (24) hat, wobei die Löcher (33) an ihrem den Bündelaufnahmen (22) nahen Ende einen Abschnitt mit einem vergrößerten Querschnitt aufweisen, um einzelne Vertiefungen (35) zu bilden, in die die Bündelaufnahmen (22) eindringen und sich seitlich beim Umformen abstützen, wobei die Vertiefungen (35) über eine Stufe (37) in einen Abschnitt mit verringertem Lochquerschnitt übergehen und die Vertiefungen (35) an einer konisch zulaufenden Stufe (37) enden, so dass sich an den Abschnitt mit vergrößertem Querschnitt die konisch zulaufende Stufe (37) und an die konisch zulaufende Stufe (37) der Abschnitt mit verringertem Lochquerschnitt anschließt.

15. Magazin nach Anspruch 14, **dadurch gekennzeichnet, dass** das Magazin (32) eine integrierte Heizeinrichtung (36) hat.

## Claims

1. A method of manufacturing a brush, comprising the steps of
providing a one-piece, injection-molded bristle carrier (10) having sleeve-like bundle receptacles (22) which are open on the front side and closed to the rear side, a central carrying structure (18) and connecting webs (18), wherein the bundle receptacles (22) are each retained at the carrying structure (18) by means of at least one connecting web (20) and the connecting webs (20) continue into the central carrying structure (18), wherein intermediate spaces are provided between the bundle receptacles (22) relative to one another and between the bundle receptacles (22) and the carrying structure (18);
overmolding the bristle carrier (10) with a softer plastic material (26) while embedding the bundle receptacles (22) and filling the intermediate spaces between bundle receptacles (22) relative to one another and between the bundle receptacles (22) and the carrying structure (18) with the soft plastic material (26);
inserting bristle bundles (24) into the bundle receptacles (22); and
reshaping the bundle receptacles (22) at their respective front edges while applying heat and pressure and thereby locking the bristle bundles (24) in place in the bundle receptacles (22).

2. The method according to claim 1, **characterized in that** for reshaping, the bundle receptacles (22) are heated to a temperature which is at most 85% in degrees C of the melting temperature of the material of the bundle receptacles (22).

3. The method according to claim 1 or 2, **characterized in that** a heated-up magazine (32), in which the bristle bundles (24) are received and from which the bristle bundles (24) are pushed into the bundle receptacles (22), is pressed against the bundle receptacles (22), heating the bundle receptacles (22) and reshaping them by applying pressure.

4. The method according to any of the preceding claims, **characterized in that** the rear side of the overmolded bristle carrier (10) is actively cooled during the reshaping and heating.

5. The method according to any of the preceding claims, **characterized in that** after the overmolding with the soft plastic material (26), the bristle carrier (10) is exposed on the rear side with respect to the adjacent, softer plastic material (26), in particular exclusively at the carrying structure (18).

6. The method according to any of the preceding claims, **characterized in that**, during reshaping, the overmolded bristle carrier (10) is supported over its entire rear surface in a complementary receptacle.

7. The method according to any of the preceding claims, **characterized in that** the non-deformed bundle receptacles (22) have a conically tapering front edge (39) on the outside.

8. The method according to any of the preceding claims, as far as dependent on claim 3, **characterized in that** the magazine (32) has holes (33) for receiving the bristle bundles (24), the holes (33) having, at their ends close to the bundle receptacles (22), an enlarged cross-section adapted to the bundle receptacles (22) in order to form individual depressions (35) into which the bundle receptacles (22) penetrate and against which they rest laterally during reshaping, wherein the depressions (35) transition via a step (37) into a hole cross-section that is adapted to the bristle bundle (24).

9. An overmolded bristle carrier for manufacturing a brush by means of the method according to any of the preceding claims, **characterized in that** an injection-molded bristle carrier (10) having a plurality of sleeve-like bundle receptacles (22) is provided which are open on the front side and closed to the rear side, wherein the bundle receptacles (22) each continue into a central carrying structure (18) by means of preferably exclusively one respectively associated connecting web (20), wherein the bristle carrier (10) is overmolded with a plastic material (26) that is softer in comparison with the material of the bristle carrier (10) and the bundle receptacles (22) are embedded in the softer plastic material (26) and are open on the front side, the softer plastic material (26) filling the intermediate spaces between the bundle receptacles (22) relative to one another and between the bundle receptacles (22) and the carrying structure (18).

10. The bristle carrier according to claim 9, **characterized in that** the carrying structure (18) and/or the bundle receptacles (22) are each exposed on the rear side with respect to the adjacent, softer plastic material (26), preferably are completely surrounded by it laterally, and/or **in that** the connecting webs (22) are completely surrounded on the rear side and laterally by the softer plastic material (26) and are only exposed on the front side with respect to the softer plastic material (26).

11. The bristle carrier according to claim 9 or 10, **characterized in that**, as viewed from the top on the open side of the bundle receptacles (22), the connecting webs (20) have a smaller height and/or width than the bundle receptacles (22).

12. The bristle carrier according to any of claims 9 to 11, **characterized in that** the carrying structure (18) continues in one piece into the brush neck (16) and/or the brush handle (14).

13. The bristle carrier according to any of claims 9 to 12, **characterized in that** the bundle receptacles (22) project on the front side in relation to the softer plastic material (26).

14. A magazine for carrying out the method according to any of claims 1 to 8, **characterized in that** the magazine (32) has holes (33) for receiving the bristle bundles (24), the holes (33) having, at their ends close to the bundle receptacles (22), a portion having an enlarged cross-section to form individual depressions (35) into which the bundle receptacles (22) penetrate and against which they rest laterally during reshaping, wherein the depressions (35) transition via a step (37) into a portion having a reduced hole cross-section and the depressions (35) end at a conically tapering step (37), so that the portion having the enlarged cross-section is adjoined by the conically tapering step (37) and the conically tapering step (37) is adjoined by the portion having the reduced hole cross-section.

15. The magazine according to claim 14, **characterized in that** the magazine (32) has an integrated heating device (36).

## Revendications

1. Procédé de fabrication d'une brosse, comprenant les étapes suivantes
prévision d'un support de poils (10) réalisé d'une seule pièce et moulé par injection et comprenant des logements de touffe (22) en forme de douille qui est ouvert sur la face avant et fermé sur la face arrière, une structure de support centrale (18) et des barrettes de raccordement (18), les logements de touffe (22) étant respectivement retenus sur la structure de support (18) par au moins une barrette de raccordement (20), et les barrettes de raccordement (20) se fondant dans la structure de support centrale (18), des espaces étant présents entre les logements de touffe (22) les uns par rapport aux autres et entre les logements de touffe (22) et la structure de support (18),
enrobage du support de poils (10) par injection d'une matière plastique (26) plus souple en noyant les logements de touffe (22) et en remplissant les espaces entre les logements de touffe (22) les uns par rapport aux autres et entre les logements de touffe (22) et la structure de support (18) de la matière plastique souple (26),
insertion de touffes de poils (24) dans les logements de touffe (22), et
formage des logements de touffe (22) au niveau de leur bord avant par application de chaleur et de pression, et ainsi blocage des touffes de poils (24) dans les logements de touffe (22).

2. Procédé selon la revendication 1, **caractérisé en ce que** pour le formage, les logements de touffe (22) sont chauffés à une température égale à 85% au maximum en °C de la température de fusion de la matière des logements de touffe (22).

3. Procédé selon la revendication 1 ou 2, **caractérisé en ce qu'**un magasin chauffé (32) dans lequel les touffes de poils (24) sont logées et à partir duquel les touffes de poils (24) sont poussées dans les logements de touffe (22), est pressé contre les logements de touffe (22) et chauffe les logements de touffe (22) et les forme par application de pression.

4. Procédé selon l'une des revendications précédentes, **caractérisé en ce que** la face arrière du support de poils (10) enrobé par injection est activement refroidie pendant le formage et le chauffage.

5. Procédé selon l'une des revendications précédentes, **caractérisé en ce qu'**après l'enrobage par injection avec la matière plastique souple (26), le support de poils (10) est découvert sur la face arrière par rapport à la matière plastique (26) plus souple adjacente, en particulier exclusivement au niveau de la structure de support (18).

6. Procédé selon l'une des revendications précédentes, **caractérisé en ce que** lors du formage, le support de poils (10) enrobé par injection prend appui sur la face arrière sur l'entière surface dans un logement complémentaire.

7. Procédé selon l'une des revendications précédentes, caractérisé en les logements de touffe (22) non formés présentent sur la face extérieure un bord avant (39) effilé.

8. Procédé selon l'une des revendications précédentes, dans la mesure où elle dépend de la revendication 3, **caractérisé en ce que** le magasin (32) présente des trous (33) pour le logement des touffes de poils (24), les trous (33) présentant à leur extrémité proche des logements de touffe (22), une section transversale agrandie adaptée aux logements de touffe (22) pour former des évidements individuels (35) dans lesquels les logements de touffe (22) pénètrent et prennent appui latéralement lors du formage, les évidements (35) passant par un étage (37) à une section transversale de trou adaptée à la touffe de poils (24).

9. Support de poils enrobé par injection pour la fabrication d'une brosse au moyen du procédé selon l'une des revendications précédentes, caractérisé en qu'il est prévu un support de poils (10) moulé par injection qui comporte une pluralité de logements de touffe (22) en forme de douille ouverts sur la face avant et fermés sur la face arrière, les logements de touffe (22) se fondant respectivement dans une structure de support centrale (18) de préférence par l'intermédiaire exclusivement d'une barrette de raccordement (20) respectivement associée, le support de poils (10) étant enrobé par injection d'une matière plastique (26) plus souple comparée à la matière du support de poils (10), et les logements de touffe (22) étant noyés dans la matière plastique (26) plus souple et étant ouverts sur la face avant, la matière plastique (26) plus souple remplissant les espaces entre les logements de touffe (22) les uns par rapport aux autres et entre les logements de touffe (22) et la structure de support (18).

10. Support de poils selon la revendication 9, **caractérisé en ce que** la structure de support (18) et/ou les logements de touffe (22) sont respectivement découverts sur la face arrière par rapport à la matière plastique (26) plus souple adjacente, sont de préférence latéralement entièrement entourés de celle-ci, et/ou **en ce que** les barrettes de raccordement (22) sont entièrement entourées de la matière plastique (26) plus souple sur la face arrière et latéralement et sont découvertes par rapport à la matière plastique (26) plus souple uniquement sur la face avant.

11. Support de poils selon la revendication 9 ou 10, **caractérisé en ce que** les barrettes de raccordement (20), dans une vue de dessus sur la face ouverte des logements de touffe (22), présentent une hauteur et/ou une largeur plus faible que les logements de touffe (22).

12. Support de poils selon l'une des revendications 9 à 11, **caractérisé en ce que** la structure de support (18) se fond d'un seul tenant dans le col de brosse (16) et/ou la poignée de brosse (14).

13. Support de poils selon l'une des revendications 9 à 12, **caractérisé en ce que** les logements de touffe (22), sur la face avant, font saillie par rapport à la matière plastique (26) plus souple.

14. Magasin pour la mise en oeuvre du procédé selon l'une des revendications 1 à 8, **caractérisé en ce que** le magasin (32) présente des trous (33) pour le logement des touffes de poils (24), les trous (33) présentant à leur extrémité proche des logements de touffe (22), une section transversale agrandie pour former des évidements individuels (35) dans lesquels les logements de touffe (22) pénètrent et prennent appui latéralement lors du formage, les évidements (35) se fondant par un étage (37) dans un tronçon à section transversale de trou réduite, et les évidements (35) se terminant à un étage effilé (37), de sorte que l'étage effilé (37) se raccorde au tronçon à section transversale agrandie, et le tronçon à section transversale de trou réduite se raccorde à l'étage effilé (37).

15. Magasin selon la revendication 14, **caractérisé en ce que** le magasin (32) présente un moyen de chauffage intégré (36).
